# EUROPÄISCHE PATENTANMELDUNG

(11) **EP 2 039 635 A1**
(43) Veröffentlichungstag der Anmeldung: **25.03.2009**
(21) Anmeldenummer: 07018666.3
(22) Anmeldetag: 22.09.2007
(51) Int. Cl.: B65H 19/28, B65H 19/26, B65H 19/22

(54) **Vorrichtung zum Quertrennen und Anwickeln einer zugeführten Materialbahn, insbesondere Kunststofffolienbahn**

(71) Anmelder: Reifenhäuser GmbH & Co. KG Maschinenfabrik, 53839 Troisdorf (DE)
(72) Erfinder: Meyer, Helmut, 53842 Troisdorf (DE)
(74) Vertreter: Rohmann, Michael

(57) **Zusammenfassung**

Vorrichtung zum Quertrennen und Anwickeln einer zugeführten Materialbahn, insbesondere Kunststofffolienbahn an eine Wickelhülse im Zuge des Aufwickelns der zulaufenden Materialbahn zu Coils. Es ist eine Anwickeleinrichtung vorgesehen, in die die Wickelhülse zum Anwickeln eingebracht wird. Die Anwickeleinrichtung weist eine die Wickelhülse unter Ausbildung eines Strömungsspaltes teilweise umgebende Leitschale auf. An die Leitschale ist eine Trenneinrichtung zur Quertrennung der Materialbahn angeschlossen. Die Anwickeleinrichtung weist fernerhin eine Einblaseinrichtung auf, mit der Luft mit der Maßgabe in den Strömungsspalt einblasbar ist, dass das durch die Quertrennung gebildete Bahnende in den Strömungsspalt gesaugt wird und an der Wickelhülse anwickelbar ist. Es ist eine elektrostatische Aufladeeinrichtung zur Verbesserung der Haftung des Bahnendes an der Wickelhülse vorgesehen.

## Beschreibung

Die Erfindung betrifft eine Vorrichtung zum Quertrennen und Anwickeln einer zugeführten Materialbahn, insbesondere einer Kunststofffolienbahn an eine Wickelhülse im Zuge des Aufwickelns der zulaufenden Materialbahn zu Coils. Coils meint fertige Wickel bzw. zylinderförmige Wickel einer aufgewickelten Materialbahn bzw. Kunststofffolienbahn.

Eine Vorrichtung der vorstehend beschriebenen Art ist aus DE 195 42 096 A1 bekannt. Bei dieser Vorrichtung wird eine neu zu bewickelnde Wickelhülse beim Anwickelvorgang teilweise von einer Leitschale umgeben. Zwischen Leitschale und Wickelhülse ist ein Strömungsspalt ausgebildet. Zu Beginn eines Anwickelvorgangs wird eine kontinuierlich zugeführte Kunststofffolienbahn mit Hilfe einer separaten Trenneinrichtung quergetrennt. Im Bereich dieser Quertrennung wird mittels einer Schlitzdüse Luft hoher Geschwindigkeit in den Strömungsspalt eingeblasen. Dadurch wird unterhalb der Kunststofffolienbahn ein Unterdruck erzeugt und das Bahnende wird in den Strömungsspalt gesaugt und an die neu zu bewickelnde Wickelhülse angelegt. Diese bekannte Vorrichtung hat sich grundsätzlich bewährt, zeichnet sich aber nichtsdestoweniger durch einige Nachteile aus. Die bekannte Vorrichtung weist eine relativ hohe Anzahl von Komponenten auf und ist folglich relativ komplex aufgebaut, so dass entsprechend aufwendige Wartungs- und Instandhaltungsmaßnahmen erforderlich sind. Außerdem dauert der Quertrenn- und Anwickelvorgang bei dieser bekannten Vorrichtung relativ lange. Ein weiterer Nachteil liegt darin, dass mit dieser bekannten Vorrichtung ein umschlagfreies Anwickeln des Bahnendes an die Wickelhülse nicht möglich ist.

Weiterhin ist es aus der Praxis auch bekannt, die Wickelhülsen für das Anwickeln speziell zu präparieren und insbesondere mit einem Kleber zu versehen. Hierzu ist jedoch eine aufwendig aufgebaute und störungsanfällige Vorrichtung erforderlich.

Demgegenüber liegt der Erfindung das technische Problem zugrunde, eine Vorrichtung der eingangs genannten Art anzugeben, die relativ einfach und wenig aufwendig aufgebaut ist, mit der ein zügiger Quertrenn- und Anwickelvorgang möglich ist und mit der außerdem ein umschlagfreies Anwickeln an die Wickelhülse gewährleistet ist.

Zur Lösung dieses technischen Problems lehrt die Erfindung eine Vorrichtung zum Quertrennen und Anwickeln einer zugeführten Materialbahn, insbesondere Kunststofffolienbahn an eine Wickelhülse im Zuge des Aufwickelns der kontinuierlich zulaufenden Materialbahn zu Coils,
wobei eine Anwickeleinrichtung vorgesehen ist, in die die Wickelhülse zum Anwickeln eingebracht wird, wobei die Anwickeleinrichtung eine die Wickelhülse unter Ausbildung eines Strömungsspaltes teilweise umgebende Leitschale aufweist,
wobei an die Leitschale eine Trenneinrichtung zur Quertrennung der Materialbahn angeschlossen ist,
wobei die Anwickeleinrichtung fernerhin eine Einblaseinrichtung aufweist, mit der Luft mit der Maßgabe in den Strömungsspalt einblasbar ist, dass das durch die Quertrennung gebildete Bahnende in den Strömungsspalt gesaugt wird und an der Wickelhülse anwickelbar ist
und wobei eine elektrostatische Aufladeeinrichtung zur Verbesserung der Haftung des Bahnendes an der Wickelhülse vorgesehen ist.

Es liegt im Rahmen der Erfindung, dass die kontinuierliche zugeführte Materialbahn bzw. Kunststofffolienbahn im Zuge des Fertigwickelns eines Coils mit Hilfe der Trenneinrichtung quergetrennt wird. Das fertig gewickelte Coil wird dann zweckmäßigerweise mit dem aufgewickelten ablaufenden Bahnende abgeführt. Das vorlaufende Bahnende der quergetrennten Materialbahn wird an eine neu zu bewickelnde Wickelhülse angewickelt. Es liegt dabei im Rahmen der Erfindung, dass die Wickelhülse beim Anwickelvorgang rotiert bzw. rotierend angetrieben ist. Zum Anwickeln des Bahnendes an die neue Wickelhülse wird ein Luftstrom hoher Strömungsenergie in den Strömungsspalt eingeführt bzw. eingeblasen, so dass am Eingang des Strömungsspaltes ein Unterdruck erzeugt wird, durch den das Bahnende in den Strömungsspalt eingezogen wird. Durch die zusätzliche erfindungsgemäße elektrostatische Aufladung wird eine optimale Haftung des eingezogenen Bahnendes an der Wickelhülse erreicht.

Der Erfindung liegt insoweit die Erkenntnis zugrunde, dass es einerseits von großem Vorteil ist, dass die Trenneinrichtung zur Quertrennung der Materialbahn an die Leitschale angeschlossen ist bzw. Bestandteil der Leitschale ist. In Kombination mit dieser erfindungsgemäßen Ausgestaltung kommt aber auch der elektrostatischen Aufladung ganz besondere Bedeutung zu. Im Ergebnis wird durch diese Kombination ein sehr zügiges und sogleich funktionssicheres Anwickeln an die neue Wickelhülse gewährleistet. Im Vergleich zu der eingangs beschriebenen bekannten Vorrichtung kann mit insgesamt höherer Wickelgeschwindigkeit gearbeitet werden und vor allem kann ein umschlagfreies Anwickeln funktionssicher realisiert werden.

Es empfiehlt sich, dass die Leitschale beim Anwickelvorgang den Umfang der in die Anwickeleinrichtung eingebrachten Wickelhülse über einen Winkelbereich von zumindest 45°, vorzugsweise von zumindest 60° und besonders bevorzugt von zumindest 100° umgibt. Es liegt dann im Rahmen der Erfindung, dass sich auch der zwischen Leitschale und Wickelhülse ausgebildete Strömungsspalt über diesen Winkelbereich erstreckt.

Zu Beginn eines Anwickelvorganges wird die Leitschale mit der angeschlossenen Trenneinrichtung zweckmäßigerweise an die neu zu bewickelnde Wickelhülse angeschwenkt, so dass die Materialbahn bzw. Kunststofffolienbahn mit der Trenneinrichtung quergetrennt wird. Vorzugsweise wird die Materialbahn über die Wickelhülse geführt und die Leitschale mit der daran angeschlossenen Trenneinrichtung wird eingeschwenkt bzw. an die Wickelhülse angeschwenkt, so dass die Materialbahn in Förderrichtung hinter der Wickelhülse von der Trenneinrichtung quergetrennt wird. Die Quertrennung erfolgt bei rotierender Wickelhülse. Anschwenken der Leitschale an die Wickelhülse meint im Übrigen, dass ein dem Strömungsspalt entsprechender Abstand zwischen Wickelhülse und Leitschale verbleibt.

Es liegt im Rahmen der Erfindung, dass die Trenneinrichtung fest an die Leitschale angeschlossen ist. Die Trenneinrichtung ist also zusammen mit der Leitschale bewegbar bzw. schwenkbar. Eine ganz besonders bevorzugte Ausführungsform der Erfindung ist dadurch gekennzeichnet, dass die an die Leitschale angeschlossene Trenneinrichtung ein Hackmesser ist. Nach besonders empfohlener Ausführungsform der Erfindung handelt es sich bei der Trenneinrichtung um ein Zackenmesser bzw. um ein als Zackenmesser ausgebildetes Hackmesser. Die Ausführung als Hackmesser bzw. als Zackenmesser hat sich im Rahmen der Erfindung besonders bewährt. Ein besonders funktionssicheres und präzises Anwickeln ist möglich, wenn mit einem an die Leitschale fest angeschlossenen Hackmesser bzw. Zackenmesser bearbeitet wird und in Kombination dazu weiterhin die elektrostatische Aufladung verwirklicht wird.

Es liegt im Rahmen der Erfindung, dass im Bereich der Trenneinrichtung die Luft in den Strömungsspalt eingeblasen bzw. eingeführt wird. Es handelt sich dabei zweckmäßigerweise um Luft hoher Strömungsenergie bzw. hoher Strömungsgeschwindigkeit. Soweit im Rahmen der Erfindung von Einblaseinrichtung die Rede ist, meint das zum einen eine Einrichtung, mit der die Luft in den Eingang des Strömungsspaltes eingeblasen wird. Zum anderen ist damit nach einer anderen Ausführungsform aber auch eine Ansaugeinrichtung gemeint, die Luft in den Strömungsspalt einzieht bzw. einsaugt, so dass der bereits beschriebene Unterdruck am Eingang des Strömungsspaltes erzeugt wird. Es liegt im Rahmen der Erfindung, dass die Einblaseinrichtung Bestandteil der Leitschale ist bzw. an die Leitschale angeschlossen ist. Nach einer besonders bevorzugten Ausführungsform der Erfindung handelt es sich bei der Einblaseinrichtung um einen Transvektor. Transvektor meint im Rahmen der Erfindung eine Schlitzdüse, die sich zweckmäßigerweise über zumindest den größten Teil der Breite der Materialbahn erstreckt und vorzugsweise über die gesamte Breite oder quasi die gesamte Breite der Materialbahn erstreckt. Aus dieser Schlitzdüse wird ein Luftvorhang hoher Strömungsenergie bzw. hoher Strömungsgeschwindigkeit imitiert und in den Strömungsspalt eingeblasen, so dass der Unterdruck am Eingang des Strömungsspaltes entsteht. Dadurch wird das Bahnende der quergetrennten verlaufenden Materialbahn in den Strömungsspalt eingezogen (Injektorprinzip) und es erfolgt ein Anlegen des Bahnendes an die neue Wickelhülse.

Wie oben bereits dargelegt kommt der elektrostatischen Aufladung im Rahmen der Erfindung besondere Bedeutung in Kombination mit den übrigen erfindungsgemäßen Merkmalen zu. Bei der elektrostatischen Aufladeeinrichtung handelt es sich zweckmäßigerweise um zumindest eine Aufladeelektrode. Eine sehr bevorzugte Ausführungsform der Erfindung ist dadurch gekennzeichnet, dass mit der elektrostatischen Aufladeeinrichtung die neu zu bewickelnde Wickelhülse elektrostatisch aufgeladen wird. Auf diese Weise kann ein besonders funktionssicheres Anwickeln des Bahnendes an die Wickelhülse erzielt werden. Grundsätzlich liegt es auch im Rahmen der Erfindung, dass die Materialbahn bzw. Folienbahn elektrostatisch aufgeladen wird. - Zweckmäßigerweise wird das Bahnende im Übrigen an die (ansonsten) unpräparierte - insbesondere kleberfreie - Wickelhülse angewickelt.

Gemäß einer sehr empfohlenen Ausführungsform der Erfindung ist die wickelhülsenseitige Oberfläche der Leitschale porös bzw. mikroporös ausgebildet. Durch diese erfindungsgemäße Ausbildung der Leitschale kann eine unerwünschte Haftung des Bahnendes bzw. der Folienbahn an der Leitschale vermieden werden. Diesem Merkmal kommt in Kombination mit den oben bereits herausgestellten erfindungsgemäßen Merkmalen ebenfalls besondere Bedeutung zu.

Der Erfindung liegt die Erkenntnis zugrunde, dass mit der erfindungsgemäßen Vorrichtung ein sehr zügiger Quertrenn- und Anwickelvorgang verwirklichbar ist. Das Bahnende kann mit der erfindungsgemäßen Vorrichtung sehr funktionssicher an einer neu zu bewickelnden Wickelhülse angewickelt werden. Besonders hervorzuheben ist dabei, dass das Anwickeln im Gegensatz zu aus dem Stand der Technik bekannten Maßnahmen umschlagfrei realisiert werden kann. Die erfindungsgemäße Vorrichtung zeichnet sich fernerhin auch durch einen einfachen und wenig aufwendigen Aufbau aus. Von daher sind im Vergleich zu aus dem Stand der Technik bekannten Vorrichtungen in vorteilhafter Weise weniger aufwendige Wartungs- und Instandhaltungsmaßnahmen notwendig. Ein besonderer Vorteil liegt weiterhin darin, dass auch bereits vorhandene bzw. in Betrieb befindliche Wickelanlagen mit den erfindungsgemäßen Komponenten ausgestattet werden können. Im Ergebnis ist mit der erfindungsgemäßen Vorrichtung ein überraschend einfaches, zügiges und präzises Anwickeln möglich.

Nachfolgend wird die Erfindung anhand einer lediglich ein Ausführungsbeispiel darstellenden Zeichnung näher erläutert. Es zeigen in schematischer Darstellung:
Fig. 1 eine Seitenansicht einer erfindungsgemäßen Vorrichtung und
Fig. 2 den vergrößerten Ausschnitt A aus dem Gegenstand der Fig. 1.

In den Figuren ist eine erfindungsgemäße Vorrichtung zum Quertrennen und Anwickeln einer zugeführten Materialbahn an eine Wickelhülse 1 im Zuge des Aufwickelns der kontinuierlich zulaufenden Materialbahn zu Coils 2 dargestellt. Bei der Materialbahn handelt es sich vorzugsweise und im Ausführungsbeispiel um eine Kunststofffolienbahn 3. Die Bahn 3 wird im Ausführungsbeispiel um eine Kontaktwalze 4 geführt und läuft dann über eine neu zu bewickelnde Wickelhülse 1, die zum Anwickeln in eine Anwickeleinrichtung 5 eingebracht ist. Diese Anwickeleinrichtung 5 weist eine Leitschale 6 auf, die die Wickelhülse 1 in der in den Figuren dargestellten Anwickelposition teilweise umgibt. Zwischen Wickelhülse 1 und Leitschale 6 ist in der Anwickelposition ein Strömungsspalt 7 ausgebildet.

Erfindungsgemäß ist an die Leitschale 6 eine Trenneinrichtung zur Quertrennung der Bahn 3 angeschlossen. Bei der Trenneinrichtung handelt es sich vorzugsweise und im Ausführungsbeispiel um ein als Zackenmesser 8 ausgebildetes Hackmesser. Bei der Überführung in die Anwickelposition wird die Leitschale 6 mit dem angeschlossenen Zackenmesser 8 an die Wickelhülse 1 angeschwenkt und dadurch wird die über Wickelhülse 1 geführte Bahn 3 quergetrennt. In den Figuren ist die Schwenkbeweglichkeit der Leitschale 6 durch einen Pfeil angedeutet worden.

Die Anwickeleinrichtung 5 weist fernerhin eine an der Leitschale 6 vorgesehene Einblaseinrichtung 9 auf, mit der Luft hoher Strömungsenergie bzw. hoher Strömungsgeschwindigkeit in den Strömungsspalt 7 einblasbar ist. Das durch die Quertrennung gebildete vorlaufende Bahnende wird dadurch in den Strömungsspalt gesaugt (Injektorprinzip) und auf diese Weise wird ein funktionssicheres Anwickeln an die Wickelhülse effektiv unterstützt.

Die Anwickeleinrichtung 5 der erfindungsgemäßen Vorrichtung weist fernerhin erfindungsgemäß eine elektrostatische Aufladeeinrichtung 10 auf. Mit dieser elektrostatischen Aufladeeinrichtung 10 wird nach bevorzugter Ausführungsform der Erfindung die neu zu bewickelnde Wickelhülse 1 elektrostatisch aufgeladen. Auf diese Weise kann eine optimale Haftung des anzuwickelnden Bahnendes an der Wickelhülse 1 erzielt werden. Vor allem durch die Kombination aus der an der Leitschale angeschlossenen Trenneinrichtung einerseits und der elektrostatischen Aufladeeinrichtung andererseits kann überraschenderweise ein funktionssicheres umschlagfreies Anwickeln des Bahnendes an der Wickelhülse 1 erzielt werden.

In der Fig. 1 ist auf der linken Seite ein quasi fertig gewickeltes Coil 2 in einer Aufwickelposition erkennbar. Im Anschluss an die Quertrennung mit dem Zackenmesser 8 wird das fertige Coil 2 mit dem aufgewickelten ablaufenden Bahnende abgeführt. Nach dem Anwickeln des vorlaufenden Bahnendes an eine neue Wickelhülse 1 wird diese Wickelhülse dann zum weiteren Aufwickeln der Bahn 3 von der Anwickelposition in die Aufwickelposition überführt. Auf diese Weise wird ein Coil 2 nach dem anderen gewickelt und abgeführt.

## Patentansprüche

1. Vorrichtung zum Quertrennen und Aufwickeln einer zugeführten Materialbahn, insbesondere Kunststofffolienbahn (3) an eine Wickelhülse (1) im Zuge des Aufwickelns der zulaufenden Materialbahn zu Coils (2),
wobei eine Anwickeleinrichtung (5) vorgesehen ist, in welche die Wickelhülse (1) zum Anwickeln eingebracht wird, wobei die Anwickeleinrichtung (5) eine die Wickelhülse (1) unter Ausbildung eines Strömungsspaltes (7) teilweise umgebende Leitschale (6) aufweist,
wobei an die Leitschale (6) eine Trenneinrichtung zur Quertrennung der Materialbahn angeschlossen ist,
wobei die Anwickeleinrichtung (5) fernerhin eine Einblaseinrichtung (9) aufweist, mit der Luft mit der Maßgabe in den Strömungsspalt (7) einblasbar ist, dass das durch die Quertrennung gebildete Bahnende in den Strömungsspalt (7) gesaugt wird und an der Wickelhülse (1) anwickelbar ist
und wobei eine elektrostatische Aufladeeinrichtung (10) zur Verbesserung der Haftung des Bahnendes an der Wickelhülse (1) vorgesehen ist.

2. Vorrichtung nach Anspruch 1, wobei die Leitschale (6) den Umfang der Wickelhülse (1) über einen Winkelbereich von zumindest 45°, vorzugsweise von zumindest 60° und besonders bevorzugt von zumindest 100° umgibt.

3. Vorrichtung nach einem der Ansprüche 1 oder 2, wobei die Leitschale (6) mit der angeschlossenen Trenneinrichtung an die Wickelhülse (1) anschwenkbar ist, so dass die Materialbahn quergetrennt wird.

4. Vorrichtung nach einem der Ansprüche 1 bis 3, wobei die an die Leitschale (6) angeschlossene Trenneinrichtung ein Hackmesser, vorzugsweise ein Zackenmesser (8) ist.

5. Vorrichtung nach einem der Ansprüche 1 bis 4, wobei die Einblaseinrichtung (9) ein Transvektor ist.

6. Vorrichtung nach einem der Ansprüche 1 bis 5, wobei mit der elektrostatischen Aufladeeinrichtung (10) die Wickelhülse (1) elektrostatisch aufladbar ist.

7. Vorrichtung nach einem der Ansprüche 1 bis 6, wobei mit der elektrostatischen Aufladeeinrichtung (10) die Materialbahn elektrostatisch aufladbar ist.

8. Vorrichtung nach einem der Ansprüche 1 bis 7, wobei die wickelhülsenseitige Oberfläche der Leitschale (6) porös bzw. mikroporös ausgebildet ist.

## Geänderte Patentansprüche

### Geänderte Patentansprüche gemäss Regel 137(2) EPÜ.

**1.** Vorrichtung zum Quertrennen und Aufwickeln einer zugeführten Materialbahn, insbesondere Kunststofffolienbahn (3) an eine Wickelhülse (1) im Zuge des Aufwickelns der zulaufenden Materialbahn zu Coils (2),
wobei eine Anwickeleinrichtung (5) vorgesehen ist, in welche die Wickelhülse (1) zum Anwickeln eingebracht wird,
wobei die Anwickeleinrichtung (5) eine die Wickelhülse (1) unter Ausbildung eines Strömungsspaltes (7) teilweise umgebende Leitschale (6) aufweist, wobei die Leitschale (6) den Umfang der Wickelhülse (1) über einen Winkelbereich von zumindest 60° umgibt,
wobei an die Leitschale (6) eine Trenneinrichtung zur Quertrennung der Materialbahn angeschlossen ist, wobei die Leitschale (6) mit der angeschlossenen Trenneinrichtung an die Wickelhülse (1) anschwenkbar ist, wodurch die Materialbahn quergetrennt wird,
wobei die Anwickeleinrichtung (5) fernerhin eine Einblaseinrichtung (9) aufweist, mit der Luft mit der Maßgabe in den Strömungsspalt (7) einblasbar ist, dass das durch die Quertrennung gebildete Bahnende in den Strömungsspalt (7) gesaugt wird und an der Wickelhülse (1) anwickelbar ist
und wobei eine elektrostatische Aufladeeinrichtung (10) zur Verbesserung der Haftung des Bahnendes an der Wickelhülse (1) vorgesehen ist.
